# EUROPÄISCHE PATENTSCHRIFT

(11) **EP 1 013 141 B1**
(45) Veröffentlichungstag und Bekanntmachung des Hinweises auf die Patenterteilung: **23.04.2003**
(21) Anmeldenummer: 98924041.1
(22) Anmeldetag: 03.04.1998
(51) Int. Cl.: H04R 5/02, H04R 3/00

(54) **VERFAHREN UND ANORDNUNG ZUR WIEDERGABE EINES STEREOPHONEN AUDIOSIGNALS**
METHOD AND DEVICE FOR REPRODUCING A STEREOPHONIC AUDIOSIGNAL
PROCEDE ET DISPOSITIF POUR RESTITUER UN SIGNAL ACOUSTIQUE STEREOPHONIQUE

(30) Priorität: 09.09.1997 DE 19739425
(43) Veröffentlichungstag der Anmeldung: 28.06.2000
(73) Patentinhaber: ROBERT BOSCH GMBH, 70442 Stuttgart (DE)
(72) Erfinder: MONTAG, Christoph, D-31134 Hildesheim (DE); HOLTMANNSPÖTTER, Hermann, D-31139 Hildesheim (DE); KLAPPROTH, Ludwig, D-31139 Hildesheim (DE); VEHORN, Christian, D-30449 Hannover (DE)
(86) Internationale Anmeldenummer: DE9800943
(87) Internationale Veröffentlichungsnummer: WO99013683

(56) Entgegenhaltungen:
- EP-A- 0 034 844
- EP-A- 0 559 530
- DE-A- 4 134 130
- PATENT ABSTRACTS OF JAPAN vol. 15, no. 397 (E-1120), 8. Oktober 1991 & JP 03 159500 A (NIPPON HOSO KYOKAI), 9. Juli 1991
- PATENT ABSTRACTS OF JAPAN vol. 14, no. 154 (E-0907), 23. März 1990 & JP 02 013097 A (TOA TOKUSHU DENKI), 17. Januar 1990

## Beschreibung

### Stand der Technik

Die Erfindung geht von einem Verfahren zur Wiedergabe eines stereophonen Audiosignals in einem Raum, insbesondere der Fahrgastzelle eines Kraftfahrzeugs, wobei an mehreren Positionen in dem Raum Lautsprecher zur Wiedergabe von akustischen Signalen angeordnet sind und von einer Anordnung dazu nach der Gattung der unabhängigen Patentansprüche aus.

Aus dem Prospekt "Programm '97 - Sound und Fahrvergnügen pur. Mobile Kommunikation von Blaupunkt." der Firma Blaupunkt sind Wiedergabevorrichtungen für Audiosignale in Form von Autoradios bekannt, an die vier Lautsprecher zur Wiedergabe eines Audiosignals anschließbar sind, wobei beispielsweise ein erster Lautsprecher in der Türverkleidung der Fahrertür, ein zweiter Lautsprecher in der Türverkleidung der Beifahrertür und ein dritter und ein vierter Lautsprecher links und rechts in der Hutablage angeordnet sind. Mittels eines Balance-Stellers sind die Pegel der wiedergebenen Audiosignale für den linken und den rechten Stereo-Kanal so aufeinander abstimmbar, daß sich beispielsweise für den Fahrzeugführer ein natürlicher Stereo-Höreindruck ergibt.

Bei den bekannten Autoradios ist es somit möglich, einen Raumklangeffekt bei der Wiedergabe von stereophonen Audiosignalen entlang einer gedachten Längsachse durch die Fahrgastzelle eines Kraftfahrzeugs zu erzeugen, wobei diese Längsachse mittels des Balance-Stellers zwischen den beiden Fahrzeugseiten verschiebbar ist. Damit ist ein Raumklangeffekt beispielsweise auf der Fahrerseite eines Kraftfahrzeugs, nicht jedoch für die Fahrer- und die Beifahrerseite gleichermaßen erzeugbar.

Unter dem Begriff Raumklangeffekt ist dabei zu verstehen, daß ein sich auf der erwähnten Längsachse befindender Zuhöhrer unterschiedliche Signale von den linken und rechten Lautsprechern aufnimmt und somit einen räumlichen Klangeindruck, allerdings in der Regel mit ausgeprägter Inkopflokalisation erhält, was nichts anderes heißt, als daß der Zuhörer zwar einen Raumklangeindruck erhält, allerdings die Schallquellen als nahe am oder im Köpf befindlich ortet.

Somit ist es mit bekannten Autoradios weder möglich, einen natürlichen Stereo-Höreindruck bei der Wiedergabe stereophoner Audiosignale in einem Kraftfahrzeug, noch einen ausgewogenen Raumklangeffekt für Fahrer- und Beifahrerseite in einem Kraftfahrzeug gleichermaßen zu erzeugen.

EP-A 0 559 530 offenbart eine Filteranordnung zur Bearbeitung von numerischen Audiosignalen zur Erzeugung von Hall- bzw. Echoeffekten. Dazu werden die wieder zu gebenden Audiosignale über Filterbänke geleitet, in denen dem ursprünglichen Audiosignal jeweils zeitverzögerte Anteile des Audiosignals mit Gewichtsfaktoren zugeschlagen werden. Die Ausgangssignale der in Form rekursiver Filter realisierten Filterbänke werden einem linken und einem rechten Audiokanal zugeführt.

### Vorteile der Erfindung

Das erfindungsgemäße Verfahren und die erfindungsgemäße Anordnung mit den Merkmalen der unabhängigen Patentansprüche haben demgegenüber den Vorteil, daß innerhalb einer erweiterten Hörzone innerhalb des zu beschallenden Raumes, insbesondere sowohl auf der Fahrer- als auch der Beifahrerseite innerhalb der Fahrgastzelle eines Kraftfahrzeugs ein gleichermaßen natürlicher Höreindruck mit dem Eindruck einer natürlichen Distanz der Schallquellen bei der Wiedergabe eines stereophonen Audiosignals erzeugbar ist. Der Eindruck einer natürlichen Distanz der Schallquellen entspricht dabei dem Höreindruck eines Zuhörers, der tatsächlich im Konzertsaal sitzt und die Instrumente entsprechend ihrer tatsächlichen Position ortet. Dazu ist es auch erforderlich, daß beim Zuhörer der Eindruck erweckt wird, Schallquellen unter Umständen auch außerhalb des zu beschallenden Raumes zu orten, was mittels des erfindungsgemäßen Verfahrens bzw. der erfindungsgemäßen Anordnung ermöglicht wird.

Von besonderem Vorteil ist es, daß sich die erweiterte Hörzone, für die sich ein natürlicher Stereo-Höreindruck ergibt, bei geeigneter Ansteuerung der in dem Raum angeordneten Lautsprecher den größten Teil des zu beschallenden Raumes, also beispielsweise auch die Rücksitzbank innerhalb des Kraftfahrzeugs umfaßt.

Weiterhin ist es von Vorteil, daß die Ansteuerung zur Ansteuerung der einzelnen im Raum angeordneten Lautsprecher die Signale für jeden einzelnen Lautsprecher hinsichtlich Amplitude und Phase aufbereitet. Damit berücksichtigt die Ansteuerung auch die innerhalb des zu beschallenden Raumes auftretenden Reflexionen, bzw. deren Einfluß auf den natürlichen Stereo-Höreindruck innerhalb der Hörzone.

Durch Verwendung digitalisierten Audiosignale und einer digitalen Signalverarbeitung, beispielsweise in Form eines digitalen Signalprozessors, ist eine leichte Realisierbarkeit der erfindungsgemäßen Anordnung bzw. des erfindungsgemäßen Verfahrens gegeben.

Weiterhin ist es von Vorteil, daß bei Einsatz der erfindungsgemäßen Anordnung bzw. des erfindungsgemäßen Verfahrens in einem Kraftfahrzeug die für die einzelnen Lautsprecher notwendigen Signalkorrekturen als Datensatz für verschiedene Fahrzeugtypen und damit verschieden gestaltete Fahrzeuginnenräume vorbereitet und bei der Endmontage des Fahrzeugs aktiviert werden können.

### Zeichnung

Ausführungsbeispiele der Erfindung sind in den Zeichnungen dargestellt und werden in der nachfolgenden Beschreibung näher erläutert. Es zeigen
Figur 1 eine schematische Darstellung für das Wirkprinzip der erfindungsgemäßen Anordnung bzw. des erfindungsgemäßen Verfahrens am Beispiel eines Kraftfahrzeuginnenraums,
Figur 2 ein Ausführungsbeispiel für eine erfindungsgemäße Anordnung zum Einsatz in einem Kraftfahrzeug,
Figur 3 eine Vielzahl von Möglichkeiten zur Unterbringung von Lautsprechern in der Fahrgastzelle eines Kraftfahrzeugs und
Figur 4 ein Blockschaltbild des erfindungswesentlichen Teils eines erfindungsgemäßen Autoradios.

### Beschreibung eines Ausführungsbeispiels

Die der Erfindung zugrundeliegende Grundidee besteht darin, einen natürlichen Höreindruck eines in einem Raum wiedergegebenen stereophonen Audiosignals an einer Vielzahl von Positionen innerhalb des Raumes dadurch zu ermöglichen, daß an all diesen Positionen die Audiosignale für den linken und den rechten Stereokanal, sofern diese den gleichen Pegel aufweisen, als gleich laut empfunden werden. Dies wird erfindungsgemäß dadurch erreicht, daß eine Vielzahl von Lautsprechern entweder entlang einer Geraden, oder um den Raum herum angeordnet sind, wobei die Lautsprecher derart angesteuert werden, daß sich die Wellenfronten der von den Lautsprechern abgestrahlten akustischen Signale zu mindestens einer ersten resultierenden Wellenfront für den linken und einer zweiten resultierenden Wellenfront für den rechten Kanal des stereophonen Audiosignals überlagern, und daß sich die resultierenden Wellenfronten in einer Hörzone innerhalb des Raumes kreuzen. Die resultierenden Wellenfronten stellen dabei Linien gleicher Amplitude für jeweils den linken und den rechten Kanal des Stereo-Audiosignals dar. Somit ergeben sich an allen Positionen innerhalb des Raumes, an denen sich die beiden resultierenden Wellenfronten kreuzen, Punkte an denen die Audiosignale für den linken und rechten Kanal als gleich laut empfunden werden, so daß sich an diesen Punkten ein Stereo-Höreindruck ergibt.

Das erfindungsgemäße Verfahren wird im folgenden am Beispiel einer in der Fahrgastzelle 10 eines Kraftfahrzeugs angeordneten Lautsprecheranordnung anhand der Figur 1 beschrieben.

In der Fahrgastzelle 10 des Kraftfahrzeugs sind Lautsprecher 1 bis 7 entlang der Fahrzeugseiten und des Armaturenbretts angeordnet, wobei gemäß dem vorliegenden Ausführungsbeispiel die Lautsprecher 1 und 7 in der linken und rechten hinteren Seitenverkleidung, die Lautsprecher 2 und 6 in der linken und rechten vorderen Türverkleidung, die Lautsprecher 3 und 5 in der linken und rechten Ecke des Armaturenbretts und der Lautsprecher 4 in der Mitte des Armaturenbretts angeordnet ist.

Zur Erzeugung einer im vorliegenden Fall geraden resultierenden Wellenfront 80 für den rechten Kanal des Stereo-Audiosignals, die unter einem Winkel 88 von größer 0°, im vorliegenden Fall in der Größenordnung von 45° zur Querachse, beispielsweise dem Armaturenbrett des Kraftfahrzeugs, abgestrahlt wird, werden die Lautsprecher 3 bis 7 mit dem Audiosignal für den rechten Stereokanal unter Beeinflussung dessen Phase und Amplitude derart angesteuert, daß sich die von den einzelnen Lautsprechern 3 bis 7 abgestrahlten Wellenfronten 83 bis 87 zu der resultierenden Wellenfront 80 überlagern. Dazu wird, wie in Figur 1 dargestellt, das Audiosignal für den rechten Kanal zunächst von dem rechten Lautsprecher 5 abgestrahlt, so daß die von dem Lautsprecher 5 ausgehende Wellenfront 85 zum in der Figur 1 dargestellten Zeitpunkt bereits am weitesten fortgeschritten ist. Mit einer vorgegebenen Zeitverzögerung werden dann der Lautsprecher 6, der Lautsprecher 4, der Lautsprecher 3 und der Lautsprecher 7 mit dem Audiosignal für den rechten Kanal beaufschlagt. Die zeitversetzte Ansteuerung der einzelnen Lautsprecher mittels ein- und desselben Signals wird dabei im vorliegenden Fall durch geeignet dimensionierte Zeitverzögerungsglieder realisiert.

Zur Erzeugung der resultierenden Wellenfront 80, die über ihren gesamten Verlauf eine konstante Signalamplitude aufweisen soll, wird bei der Abstrahlung des Audiosignals von den einzelnen Lautsprechern 3 bis 7 zusätzlich ein Amplitudenkorrekturfaktor berücksichtigt, der die bei zunehmender Entfernung der jeweiligen Wellenfront von dem Lautsprecher infolge der Freiraumdämpfung mit etwa dem Reziproken des Abstandes von dem jeweiligen Lautsprecher abnehmende Amplitude ausgleicht.

In analoger Weise werden im vorliegenden Beispiel zur Erzeugung einer resultierenden Wellenfront für den linken Kanal des Stereo-Audiosignals, die sich im vorliegenden Fall unter einem Winkel von beispielsweise 180°- 88, also entgegengesetzt diagonal zur resultierenden Wellenfront 80 für den rechten Kanal in der Fahrgastzelle des Kraftfahrzeugs ausbreitet, die Lautsprecher 1 bis 5 mit dem in Phase und Amplitude beeinflußten Audiosignal für den linken Stereo-Kanal beaufschlagt.

Infolge der Ausbreitung der zwei resultierenden Wellenfronten, deren Ausbreitungsrichtungen jeweils einen ersten Anteil parallel und jeweils einen zweiten Anteil senkrecht zu einer gedachten Achse durch den zu beschallenden Raum aufweisen, wobei die zweiten Anteile einander entgegengesetzte Richtungen haben, kreuzen sich die beiden resultierenden Wellenfronten innerhalb eines als Hörzone bezeichneten weiten Raumes innerhalb der Fahrgastzelle des Kraftfahrzeugs. Da die beiden resultierenden Wellenfronten Orte konstanter Amplitude für das Signal des linken und des rechten Kanals darstellen, ergibt sich innerhalb der Hörzone ein natürlicher Stereo-Höreindruck.

Ein Beispiel für die Ansteuerung der Lautsprecher 1 bis 7 ist in Figur 2 dargestellt.

Jedem der Lautsprecher 1 bis 7 ist ein Summierglied 31 bis 37 vorgeschaltet, wobei jedem Summierglied 31 bis 37 jeweils ein gewichtetes und zeitverzögertes Audiosignal für den linken und den rechten Kanal zugeführt sind. Somit sind alle Lautsprecher 1 bis 7 mit Signalanteilen für den linken und den rechten Kanal des Stereo-Signals beaufschlagt. Die Gewichtung der Signalanteile für den linken und den rechten Audiokanal und damit die Steuerung der Amplitude der von den einzelnen Lautsprechern wiedergegebenen Signalanteile erfolgt durch Multiplizierer 41 bis 47 und 51 bis 57, denen jeweils die Signalanteile für den linken und rechten Audiokanal und weiterhin Gewichtsfaktoren zu deren Beeinflussung zugeführt sind. Zur Steuerung der Phase bzw. der Laufzeit der von den einzelnen Lautsprechern abgestrahlten Signale sind den Multiplizierern Ketten aus Verzögerungsgliedern 11 bis 17 für den linken und 21 bis 27 für den rechten Kanal vorgeschaltet.

Die Funktionsweise der in Figur 2 dargestellten Anordnung soll am folgenden Beispiel näher erläutert werden. Die in den Seitenverkleidungen angeordneten Lautsprecher 1 und 2 sowie 6 und 7 weisen zueinander einen Abstand 18 von im vorliegenden Beispiel 0,6 m, die im Armaturenbrett angeordneten Lautsprecher 3, 4 und 5 zueinander jeweils einen Abstand 28 von 0,4 m auf. Weiterhin beträgt der Abstand 29 der in den Ecken des Armaturenbretts angeordneten Lautsprecher 3 und 5 zu den Seitenverkleidungen bzw. der Abstrahlfläche der in diesen angeordneten Lautsprecher 1 und 2 sowie 6 und 7 im vorliegenden Fall 0,3 m und der Abstand der in den Türverkleidungen angeordneten Lautsprecher 2 und 6 zum Armaturenbrett 0,45 m.

Zur Erzeugung einer resultierenden Wellenfront 80 für den rechten Kanal, die diagonal von der vorderen rechten zur hinteren linken Ecke der Fahrgastzelle fortschreitet, und weiterhin einer resultierenden Wellenfront für den linken Kanal, die sich von der vorderen linken zur hinteren rechten Ecke der Fahrgastzelle ausbreitet, wurden beim vorliegenden Ausführungsbeispiel die Werte für die Verzögerungsglieder 21 bis 27 für den rechten und 11 bis 17 für den linken Kanal, sowie die den Multiplizierern 41 bis 47 für den rechten und 51 bis 57 für den linken Kanal zugeführten Gewichtsfaktoren folgendermaßen bestimmt.

| | |
|---|---|
| 21, 11 | 20 * rₐ, |
| 22, 12 | 43 * rₐ, |
| 23, 13 | 43 * rₐ, |
| 24, 14 | 68 * rₐ, |
| 25, 15 | 49 * rₐ, |
| 26, 16 | 25 * rₐ, |
| 27, 17 | 49 * rₐ |

mit der Abtastrate rₐ gleich dem Reziproken der Abtastfrequenz fₐ von im vorliegenden Fall 44,1 kHz.

Die Gewichtsfaktoren zur Beeinflussung der Amplitude der von den einzelnen Lautsprechern abgestrahlten Audiosignale wurden folgendermaßen gewählt.

| | |
|---|---|
| 41, 57 | 0,1 |
| 42, 56 | 0,2 |
| 43, 55 | 0,5 |
| 44, 54 | 0,5 |
| 45, 53 | 0,5 |
| 46, 52 | 0,2 |
| 47, 51 | 0,1 |

Daraus ergibt sich, daß beispielsweise das Signal R für den rechten Kanal zunächst nach einer ersten Zeitverzögerung 21 von 20 * rₐ unter Gewichtung im Multiplizierer 55 mit dem Faktor 0,5 über den Lautsprecher 5, nach einer Zeitverzögerung 26 von 25 * rₐ und Gewichtung in dem Multiplizierer 56 mit dem Faktor 0,2 über den Lautsprecher 6, nach einer Zeitverzögerung 21 + 22 von (20 + 43) * rₐ und Gewichtung mit dem Faktor 0,5 in dem Multiplizierer 54 über den Lautsprecher 4, nach einer Verzögerung 26 + 27 von (25 + 49) * rₐ und Gewichtung mit 0,1 im Multiplizierer 57 über den Lautsprecher 7, nach einer Verzögerung 21 + 22 + 23 von (20 + 43 + 43) * rₐ und Gewichtung im Multiplizierer 53 über den Lautsprecher 3, nach Verzögerung in den Verzögerungsstufen 21, 22, 23 und 24 um (20 + 43 + 43 + 68) * rₐ und Gewichtung mit 0,2 im Multiplizierer 52 über den Lautsprecher 2 und schließlich nach Verzögerung um (20 + 43 + 43 + 68 + 49 * rₐ in den Verzögerungsstufen 21 bis 25 und Multiplikation mit 0,1 in dem Multiplizierer 51 über den Lautsprecher 1 wiedergegeben wird. In analoger Weise erfolgt auch die Wiedergabe des Signals für den linken Kanal.

Es fällt auf, daß zur Erzeugung der resultierenden Wellenfront für den rechten Kanal, deren Ausbreitungsrichtung einen ersten Anteil entlang der Längsachse durch den Innenraum des Fahrzeugs und einen zweiten Anteil von der rechten zur linken Fahrzeugseite hin enthält auch, die auf der linken Fahrzeugseite angeordneten Lautsprecher 1 und 2 mit einem Anteil des Audiosignals R für den rechten Kanal beaufschlagt werden. Dieser durch die auf der linken Seite angeordneten Lautsprecher erzeugte Anteil an der resultierenden Wellenfront 80 für das Signal des rechten Kanals dient der Kompensation des Einflusses von Reflexionen, die die Ausbildung der ebenen resultierenden Wellenfront beinträchtigen.

In Figur 3 sind eine Vielzahl von möglichen Einbauorten für Lautsprecher gemäß der erfindungsgemäßen Anordnung dargestellt. Neben den Seitenverkleidungen und dem Armaturenbrett, wo bereits die Lautsprecher 1 bis 7 angeordnet sind, eignen sich zur Unterbringung weiterer Lautsprecher auch die Hutablage, im vorliegenden Fall mit vier Lautsprechern 91 bis 94 sowie die äußeren Bereiche der Fußräume von Fahrer und Beifahrer zur Unterbringung weiterer Lautsprecher 95 und 96.

Im vorliegenden Beispiel, in dem die Fahrgastzelle vollständig von Lautsprechern 1 bis 7 und 91 bis 94 sowie 95 und 96 umschlossen ist, ist es auch denkbar, nicht nur stereophone, sondern beispielsweise auch auf Front- und Heckbereich aufgeteilte Audiosignale wiederzugeben. In diesem Falle werden mittels der in Figur 2 dargestellten und entsprechend erweiterten Ansteuerung nicht nur zwei, sondern drei, vier oder mehr resultierende Wellenfronten erzeugt.

In Figur 4 ist ein Blockschaltbild des erfindungserheblichen Teils eines Autoradios 100 als eine Wiedergabevorrichtung für stereophone oder mehrkanalige Audiosignale dargestellt.

Einem digitalen Signalprozessor 101, der die Ansteuerung, d.h. die Zeitverzögerungsglieder, die Multiplizierer und die Addierer der Anordnung gemäß Figur 2 enthält, sind die Signale L und R für den linken und den rechten Audiokanal, sowie eventuell weitere Signale für weitere Audiokanäle zugeführt. Die Werte für die Verzögerungen der Verzögerungsglieder sowie die den Multiplizierern zugeführten Gewichtsfaktoren sind einem Speicher 102 entnommen. Am Ausgang des digitalen Signalprozessors stehen die Signale zur Ansteuerung der einzelnen Lautsprecher 1 bis 7, sowie gegebenenfalls weiterer Lautsprecher 91 bis 96 bereit, die nach Verstärkung in einem Niederfrequenzverstärker 103 den Lautsprechern zugeführt werden.

Es liegt im Bereich der Erfindung, daß im Speicher 102 mehrere Datensätze für verschieden gestaltete Räume, beispielsweise für die Fahrgastzellen verschiedener Autotypen gespeichert sind, wobei bei Installation des Autoradios in ein Kraftfahrzeug durch Vorgabe eines autotypspezifischen Codes über den Steuereingang 104 des Speichers 102 ein dem Autotyp zugeordneter Datensatz zur Verarbeitung im digitalen Signalprozessor 101 aktiviert wird.

Es liegt weiterhin im Bereich der Erfindung, daß die Datensätze vorab entweder durch Messungen in einem Modellkraftfahrzeug oder aber durch Simulationen bestimmt werden.

Weiterhin liegt es im Bereich der Erfindung, daß im Zuge der Messungen oder Simulationen Einflüsse von Reflexionen der Audiosignale auf den Verlauf der resultierenden Wellenfronten berücksichtigt werden. So ist es beispielsweise zur korrekten Bestimmung der Verzögerungszeiten und der Amplituden, der von den auf der Hutablage angeordneten Lautsprechern 91 bis 94 abgestrahlten Signalanteile von Bedeutung, daß die von den horizontal angeordneten Lautsprechern 91 bis 94 abgestrahlten Signalanteile nicht direkt, sondern durch die Heckscheibe reflektiert in das Innere der Fahrgastzelle 10 abgestrahlt werden. Der dabei zurückgelegte längere Weg wird bei der Bestimmung der Laufzeiten und der Amplituden der von diesen Lautsprechern abzustrahlenden Signalanteile berücksichtigt.

## Patentansprüche

1. Verfahren zur Wiedergabe eines einen linken und einen rechten Kanal aufweisenden stereophonen Audiosignals in einem Raum, insbesondere der Fahrgastzelle (10) eines Kraftfahrzeugs, wobei an mehreren Positionen in dem Raum Lautsprecher (1 bis 7) zur Wiedergabe von akustischen Signalen angeordnet sind,
wobei den Lautsprechern (1 bis 7) die Signale sowohl des linken, als auch des rechten Kanals jeweils für einen jeden Lautsprecher (1 bis 7) individuell verzögert und amplitudenbewertet zugeführt werden,
**dadurch gekennzeichnet,**
**daß** die Verzögerung und die Amplitudenbewertung der über die Lautsprecher wiedergegebenen Audiosignale derart eingestellt werden, daß sich die Wellenfronten (83 bis 87) der von den Lautsprechern (1 bis 7) abgestrahlten akustischen Signale zu mindestens einer ersten resultierenden Wellenfront für den linken und einer zweiten resultierenden Wellenfront (80) für den rechten Kanal überlagern, wobei die resultierenden Wellenfronten entlang ihres Verlaufs eine konstante Phase und Amplitude aufweisen,
und **daß** sich die resultierenden Wellenfronten in einer eine Mehrzahl voneinander entfernter Hörpositionen umfassenden, ausgedehnten Hörzone innerhalb des Raumes kreuzen, so daß sich innerhalb der Hörzone ein Stereo-Höreindruck ergibt.

2. Anordnung zur Wiedergabe eines einen linken und einen rechten Kanal umfassenden stereophonen Audiosignals in einem Raum, insbesondere der Fahrgastzelle (10) eines Kraftfahrzeugs, wobei an mehreren Positionen innerhalb des Raumes Lautsprecher (1 bis 7) zur Wiedergabe akustischer Signale angeordnet sind,
wobei den Lautsprechern (1 bis 7) jeweils Mittel (31 bis 37) zur Überlagerung der Signale des linken und des rechten Kanals des wiederzugebenden Audiosignals zugeordnet sind, daß den Lautsprechern (1 bis 7) jeweils Mittel zur für jeden Lautsprecher (1 bis 7) individuellen Beeinflussung von Phase (11 bis 17, 21 bis 27) und Amplitude (41 bis 47, 51 bis 57) der Signale des linken und des rechten Kanals zugeordnet sind,
**dadurch gekennzeichnet,**
**daß** Phase und Amplitude der von den Lautsprechern (1 bis 7) wiedergegebenen Audiosignale derart gewählt sind, daß sich die Wellenfronten (83 bis 87) der von den Lautsprechern (1 bis 7) abgestrahlten akustischen Wellen zu einer ersten resultierenden Wellenfront für den linken Kanal (L) und einer zweiten resultierenden Wellenfront (80) für den rechten Kanal (R) des Stereo-Audiosignals überlagern, entlang derer Phase und Amplitude des Audiosignals konstant sind, und sich die resultierenden Wellenfronten im Bereich einer eine Mehrzahl voneinander entfernter Hörpositionen umfassenden Hörzone innerhalb des Raumes kreuzen, so daß sich im Bereich der Hörzone ein stereophoner Höreindruck ergibt.

3. Anordnung nach Anspruch 2,
**dadurch gekennzeichnet,**
**daß** die Lautsprecher (1 bis 7) innerhalb des Raumes um die Hörzone herum angeordnet sind.

4. Anordnung nach Anspruch 2 oder 3,
**dadurch gekennzeichnet,**
**daß** die Ansteuerung für die Lautsprecher (1 bis 7) Verzögerungsglieder (11 bis 17, 21 bis 27) umfaßt, mit denen die Phasen der von den einzelnen Lautsprechern (1 bis 7) abgestrahlten akustischen Signale so beeinflußt werden, daß die durch Überlagerung der Wellenfronten (83 bis 87) der von den einzelnen Lautsprechern (1 bis 7) abgestrahlten akustischen Signale gebildeten resultierenden Wellenfronten (80) einen vorgegebenen, vorzugsweise linearen Verlauf aufweisen.

5. Anordnung nach einem der Ansprüche 2 bis 4,
**dadurch gekennzeichnet,**
**daß** die Ansteuerung für die Lautsprecher (1 bis 7) Verstärker und/oder Abschwächer (41 bis 47, 51 bis 57) aufweist, deren Verstärkungsfaktoren so eingestellt sind, daß sich entlang der durch Überlagerung der Wellenfronten der von den einzelnen Lautsprechern (1 bis 7) abgestrahlten akustischen Signale gebildeten resultierenden Wellenfronten (80) eine konstante Amplitude ergibt.

6. Anordnung nach einem der Ansprüche 2 bis 5,
**dadurch gekennzeichnet,**
**daß** die Lautsprecher (1 bis 5) außerhalb der Hörzone senkrecht und/oder parallel zu einer gedachten Längsachse durch den Raum, im Falle einer Fahrgastzelle eines Kraftfahrzeugs senkrecht zur und/oder entlang der Fahrtrichtung, angeordnet sind,
und **daß** die Verzögerungswerte der Verzögerungsglieder (11 bis 17, 21 bis 27) der Ansteuerung so bemessen sind, daß sich für die Ausbreitungsrichtungen der mindestens zwei resultierenden Wellenfronten (80) jeweils ein erster Anteil parallel und jeweils ein zweiter Anteil senkrecht zu der gedachten Raumachse ergibt, wobei die zweiten Anteile einander entgegengesetzte Richtungen aufweisen.

## Claims

1. Method for reproducing a stereophonic audio signal having a left and a right channel in a space, particularly in the passenger compartment (10) of a motor vehicle, where loudspeakers (1 to 7) for reproducing acoustic signals are arranged at a plurality of positions in the space,
where the loudspeakers (1 to 7) are supplied with the signals both from the left and from the right channel, in each case individually delayed and amplitude-analysed for each loudspeaker (1 to 7),
**characterized**
**in that** the delay and the amplitude analysis for the audio signals reproduced via the loudspeakers are set such that the wavefronts (83 to 87) of the acoustic signals radiated from the loudspeakers (1 to 7) are overlaid on one another to form at least one first resultant wavefront for the left channel and a second resultant wavefront (80) for the right channel, the resultant wavefronts having a constant phase and amplitude along their profile,
and **in that** the resultant wavefronts cross one another in an expanded listening zone within the space which comprises a plurality of mutually remote listening positions, so that a stereo audio image is obtained within the listening zone.

2. Arrangement for reproducing a stereophonic audio signal comprising a left and a right channel in a space, particularly in the passenger compartment (10) of a motor vehicle, where loudspeakers (1 to 7) for reproducing acoustic signals are arranged at a plurality of positions within the space,
where the loudspeakers (1 to 7) each have associated means (31 to 37) for overlaying the signals from the left and right channels of the audio signal to be reproduced, and where the loudspeakers (1 to 7) each have associated means for individually influencing the phase (11 to 17, 21 to 27) and amplitude (41 to 47, 51 to 57) of the signals from the left and right channels for each loudspeaker (1 to 7),
**characterized**
**in that** the phase and amplitude of the audio signals reproduced by the loudspeakers (1 to 7) are chosen such that the wavefronts (83 to 87) of the acoustic waves radiated from the loudspeakers (1 to 7) are overlaid on one another to form a first resultant wavefront for the left channel (L) and a second resultant wavefront (80) for the right channel (R) of the stereo audio signal, along which wavefronts the phase and amplitude of the audio signal are constant, and the resultant wavefronts cross one another in the region of a listening zone within the space which comprises a plurality of mutually remote listening positions, so that a stereophonic audio image is obtained in the region of the listening zone.

3. Arrangement according to Claim 2,
**characterized**
**in that** the loudspeakers (1 to 7) within the space are arranged around the listening zone.

4. Arrangement according to Claim 2 or 3,
**characterized**
**in that** the actuation for the loudspeakers (1 to 7) comprises delay elements (11 to 17, 21 to 27) which are used to influence the phases of the acoustic signals radiated from the individual loudspeakers (1 to 7) such that the resultant wavefronts (80) formed by overlaying the wavefronts (83 to 87) of the acoustic signals radiated from the individual loudspeakers (1 to 7) have a prescribed, preferably linear profile.

5. Arrangement according to one of Claims 2 to 4,
**characterized**
**in that** the actuation for the loudspeakers (1 to 7) comprises amplifiers and/or attenuators (41 to 47, 51 to 57) whose gain factors are set such that a constant amplitude is obtained along the resultant wavefronts (80) formed by overlaying the wavefronts of the acoustic signals radiated from the individual loudspeakers (1 to 7).

6. Arrangement according to one of Claims 2 to 5,
**characterized**
**in that** the loudspeakers (1 to 5) are arranged outside the listening zone at right angles and/or parallel to an imaginary longitudinal axis through the space, in the case of a passenger compartment in a motor vehicle at right angles to and/or along the direction of travel,
and **in that** the delay values for the delay elements (11 to 17, 21 to 27) for the actuation are proportioned such that, for the propagation directions of the at least two resultant wavefronts (80), a respective first portion is obtained parallel to the imaginary space axis and a respective second portion is obtained at right angles to the imaginary space axis, the second portions being in mutually opposite directions.

## Revendications

1. Procédé de reproduction d'un signal audio stéréophonique ayant un canal gauche et un canal droit dans un volume, notamment un habitacle (10) d'un véhicule automobile, selon lequel, dans plusieurs positions de l'espace on a des haut-parleurs (1-7) pour reproduire des signaux acoustiques, les haut-parleurs (1-7) recevant les signaux à la fois du canal gauche et du canal droit retardés individuellement pour chaque haut-parleur (1-7) et pondérée en amplitude,
**caractérisé en ce que**
la temporisation et la pondération d'amplitude des signaux audio reproduits par les haut-parleurs sont réglés de façon que les fronts d'onde (83-87) des signaux acoustiques émis par les haut-parleurs (1-7) soient combinés pour donner au moins un premier front d'ondes résultant pour le canal gauche et un second front d'ondes résultant (80) pour le canal droit, les fronts d'ondes résultants ayant une phase et une amplitude constantes pendant leur parcours, et
les fronts d'ondes résultants se croisent dans une zone d'écoute déployée à l'intérieur du volume, avec un grand nombre de positions d'écoute éloignées les unes des autres, de façon à obtenir une impression d'écoute stéréophonique dans la zone d'écoute.

2. Dispositif de reproduction d'un signal audio stéréophonique avec un canal gauche et un canal droit dans un volume notamment dans l'habitacle (10) d'un véhicule, selon lequel en plusieurs positions à l'intérieur de l'espace on a prévu des haut-parleurs (1-7) pour reproduire des signaux acoustiques, les haut-parleurs (1-7) comportant chaque fois des moyens (31-37) pour combiner les signaux du canal gauche et ceux du canal droit du signal audio à reproduire, les haut-parleurs (1-7) ayant des moyens pour permettre à chaque haut-parleur (1-7) d'influencer individuellement la phase (11-17; 21-27) et l'amplitude (41-47 ; 51-57) des signaux du canal gauche et du canal droit,
**caractérisé en ce que**
on sélectionne la phase et l'amplitude des signaux audio reproduits par les haut-parleurs (1-7) de façon que les fronts d'ondes (83-87) des ondes acoustiques émises par les haut-parleurs (1-7) se combinent pour donner un premier front d'onde résultant pour le canal gauche (L) et un second front d'ondes résultant (80) pour le canal droit (R) du signal audio stéréo, et le long de ce front d'ondes, la phase et l'amplitude du signal audio sont constants et les fronts d'ondes résultants au niveau d'une zone d'écoute ayant un certain nombre de positions d'écoute éloignées les unes des autres à l'intérieur du volume se croisent ce qui donne une impression d'écoute stéréophonique dans la zone d'écoute.

3. Dispositif selon la revendication 2,
**caractérisé en ce que**
les haut-parleurs (1-7) sont disposés dans le volume autour de la zone d'écoute.

4. Dispositif selon les revendications 2 ou 3,
**caractérisé en ce que**
la commande des haut-parleurs (1-7) comprend des éléments de temporisation (11-17 ; 21-27) avec lesquels on influence la phase des signaux acoustiques émis par les différents haut-parleurs (1-7) pour que les fronts d'ondes (80) résultants, formés par la combinaison des fronts d'ondes (83-87) des signaux acoustiques émis par les différents haut-parleurs (1-7), présentent un tracé prédéterminé de préférence linéaire.

5. Dispositif selon l'une des revendications 2 à 4,
**caractérisé en ce que**
la commande des haut-parleurs (1-7) comprend des amplificateurs et/ou des atténuateurs (41-47; 51-57) dont les coefficients d'amplification sont réglés pour que les fronts d'ondes résultants, formés par la combinaison des fronts d'ondes (80) des différents signaux acoustiques émis par les différents haut-parleurs (1-7), présentent une amplitude constante.

6. Dispositif selon l'une des revendications 2 à 5,
**caractérisé en ce que**
en dehors de la zone d'écoute, les haut-parleurs (1-5) sont installés perpendiculairement et/ou parallèlement à un axe longitudinal géométrique traversant l'espace, dans le cas d'un habitacle de véhicule automobile, perpendiculairement à la direction de déplacement et/ou le long de celle-ci, et
les valeurs de temporisation des éléments de temporisation (11-17; 21-27) de la commande sont dimensionnées pour obtenir pour les directions d'extension des zones dans au moins deux fronts d'ondes résultants (80), chaque fois une première partie parallèle et chaque fois une seconde partie perpendiculaire à l'axe géométrique de l'espace, les secondes parties ayant des directions opposées.
